# EUROPÄISCHE PATENTSCHRIFT

(11) **EP 0 210 205 B1**
(45) Veröffentlichungstag und Bekanntmachung des Hinweises auf die Patenterteilung: **07.11.1990**
(21) Anmeldenummer: 86900771.6
(22) Anmeldetag: 29.01.1986
(51) Int. Cl.: F23C 6/04, F23C 11/00

(54) **VORRICHTUNG ZUR VERBRENNUNG VON FLÜSSIGEN UND GASFÖRMIGEN BRENNSTOFFEN MIT STICKOXIDFREIEN ABGASEN**
DEVICE FOR COMBUSTION OF LIQUID AND GAS FUELS PRODUCING NITROGEN OXIDE-FREE EXHAUST GASES
DISPOSITIF DE COMBUSTION DE COMBUSTIBLES LIQUIDES ET GAZEUX PRODUISANT DES GAZ D'ECHAPPEMENT DEPOURVUS D'OXYDES AZOTIQUES

(30) Priorität: 01.02.1985 DE 3503413
(43) Veröffentlichungstag der Anmeldung: 04.02.1987
(73) Patentinhaber: KAT-TEC Gesellschaft für Katalysatortechnik mbH, D-7000 Stuttgart (DE)
(72) Erfinder: KOCH, Christian, Dr.-Ing., D-8602 Buttenheim (DE)
(74) Vertreter: Matschkur, Götz, Lindner Patent- und Rechtsanwälte
(86) Internationale Anmeldenummer: EP8600036
(87) Internationale Veröffentlichungsnummer: WO8604662

(56) Entgegenhaltungen:
- DE-A- 3 332 572
- US-A- 4 131 086
- US-A- 4 161 164

## Beschreibung

Die Erfindung bezieht sich auf eine Verbrennungseinheit für flüssige und/oder gasförmige Brennstoffe mit Luft in einem Wärmeerezeuger.

Verfahren und Vorrichtungen zur Verbrennung von flüssigen und gasförmigen Brennstoffen mit stickoxidfreien Abgasen sind bereits bekannt. Hierbei geht es darum, Brenngase wie Erdgas, Flüssiggas oder Heizöl so zu verbrennen, daß keinerlei Stickoxide entstehen.

Bei vorbekannten Gas- und Ölverbrennungsanlagen ist es üblich, die Brennstoffe in einer Flamme zu verbrennen, die zumindest örtlich Temperaturen weit über 1.300°C hat und somit Stickoxide erzeugt. Außerdem ist zur vollständigen Verbrennung ein Luftüberschuß nötig, der die relativ vollständige Ausnutzung der Wärmefreisetzung verhindert. Bemühungen zur Verringerung der Stickoxidbildung führten zu einer stärkeren Kühlung der Flammen und somit zu einer weiter verringerten Wärmeausnutzung des Brennstoffes. Zudem ergab eine Aufteilung der Reaktion in eine Vergasungsreaktion mit partieller katalytischer Oxidation und nachfolgender Kühlung des entstandenen Brenngases und nachfolgender Verbrennung in einer zweiten Stufe nicht den erwünschten Erfolg. Die Zwischenkühlung des Brenngases führte nur geringe Wärme ab, und in der zweiten Stufe entstanden wesentlich höhere Temperaturen, die sowohl die Haltbarkeit von Katalysatoren begrenzten, als auch durch Überhitzungen zu Stickoxidbildungen führten. Außerdem entstanden in einem solchen Gerät Zündschwierigkeiten, da unter den gegebenen Bedingungen einer reduzierenden Atmosphäre größere Zündenergien zum Start des Gerätes erforderlich wären.

Im Zusammenhang mit Verbrennungskraftmaschinen ist eine Vorrichtung zur Erzeugung von Spaltgas bekannt (US-A-4131 086), bei der Brennstoff aus Kohlenwasserstoff sowie Luft in einem "fetten" Gemischverhältnis in einer Brennkammer gemischt werden. Nach deren Zündung und Verbrennung verlassen die resultierenden Verbrennungsgase die Brennkammer, erwärmen über einen Wärmetauscher eine katalytische Reaktionskammer und werden - bevor sie in diese eintreten - nochmals mit Brennstoff der obigen Art vermischt. Dabei wird verhindert, daß die zweite Zuleitung von Brennstoff direkt mit den Flammen in der Brennkammer in Berührung kommt. Hierdurch soll eine endotherme Reaktion mit wenig Luft bzw. wenig Sauerstoff in der nachgeschalteten katalytischen Reaktionskammer erreicht werden, so daß eine Wärmeabfuhr vermieden ist. Das Problem der stickoxidfreien Verbrennung von Brenngasen ist dabei allerdings nicht angegangen.

Zur Abhilfe wird erfindungsgemäß eine Verbrennungseinheit der eingangs genannten Art vorgeschlagen, die folgendes aufweist: eine Brennkammer, in welche ein Brennstoff-/Luftgemisch über eine erste Leitung geführt wird; eine Zündeinrichtung für das Brennstoff-/Luftgemisch zur Bildung eines heißen Verbrennungsgases; eine zur Brennkammer gehörige gekühlte Außenwand zur Kühlung des Verbrennungsgases; einen Mischraum, der innerhalb der Brennkammer zur Mischung der gekühlten Verbrennungsgase mit zusätzlichem Brennstoff gebildet ist, wobei der zusätzliche Brennstoff über eine zweite Leitung zugemischt wird; eine der Brennkammer nachgeschaltete katalytische Reaktionskammer für die Reaktion mit den gekühlten Verbrennungsgasen, die mit dem zusätzlichen Brennstoff bereits gemischt sind; und einen Wärmeaustauscher, der der katalytischen Reaktionskammer nachgeschaltet ist. In Weiterbildung unter dem speziellen Gesichtspunkt der Spaltgaserzeugung kann die Verbrennungseinheit mit einer aus dem Wärmetauscher führenden Leitung versehen sein, die mit der ersten und zweiten Leitung einer nachgeschalteten Verbrennungseinheit vorzugsweise der erfindungsgemäßen Art verbunden ist.

Mit der genannten Weiterbildung wird an allen Stellen eine Reaktionsführung der Umsetzung des Brennstoffes mit der Luft erreicht, so daß die Wärmefreisetzung durch die Verbrennungsreaktionen und nachfolgende Rauchgaskühlung in einem Temperaturbereich unter 1300°C oder unter reduzierender Atmosphäre stattfinden kann bzw. entstandene Stickoxide in reduzierender Atmosphäre unter katalytischer Einwirkung reduziert werden können. Nur etwa die Hälfte des gasförmigen Brennstoffes, im Bereich zwischen 30 und 70%, wird mit der Gesamtluft der ersten Stufe in einer Vorstufe in einer gekühlten Ringkammer annähernd vollständig verbrannt. Die heißen Rauchgase kühlen sich in der Ringkammer, die nur 1-2 % der gesamten Wärmetauschfläche besitzt, nur auf Temperaturen von 1200 bis 1600°C ab. Sie werden mit dem gesamten restlichen Verbrennungsgas am Kopf des Zylinders gemischt und im gemischten Zustand in einen Katalysator eingeleitet, der unter Abkühlung des Brenngas-Abgas-Gemisches dieses zu einem CO-und H2-haltigen Brenngas umwandelt. Diese Umwandlung ist nötig, da ein solches Brenngas leichter verbrennt und rußbildende Nebenreaktionen nach Mischung des Gases durch die katalytischen Umsetzungen verhindert werden. Nach Austritt des Gases aus dem Katalysator wird dieses in einer Wärmetauscherstufe auf Temperaturen oberhalb des Taupunktes abgekühlt und in zwei Teilströme der zweiten Stufe zugeleitet.

Bei einem flüssigen Brennstoff erfolgt die Umsetzung in der 1. Stufe dadurch, daß von dem entstandenen Vergasungsgas ein Teilstrom in die Ringkammer der 1. Stufe zurückgeleitet wird und dort mit dem Teilstrom der Luft vollständig verbrennt. Die zugegebene flüssige Brennstoffmenge wird am Kopf der 1. Stufe zu dem heißen Verbrennungsgas zugegeben. Das Gemisch wandelt sich ebenso wie beim gasförmigen Brennstoff in dem Katalysator der 1. Stufe zu einem Brenngas um.

Zusätzlich ist es möglich, die oberste Keramik-oder Metallplatte der Katalysatoreinheit an der Stelle anzuordnen, wo der Flüssigkeitsstrahl auftrifft. Diese Platte besitzt eine Bohrung, die so klein ist, daß nur ca. die Hälfte des Öles auf die nächste Platte direkt gelangt. Die knappe Hälfte des eingespritzten Öles wird reflektiert und in der oberhalb der Platte liegenden Flamme verbrannt.

Die entstehenden Rauchgase kühlen sich dabei durch Strahlung und Konvektion mit den umliegenden wassergekühlten Oberflächen teilweise ab, vermischen sich mit dem unverbrannten Öl zu einem reaktionsfähigen Gemisch und setzen sich in dem nachfolgenden Katalysatorblock zu Brenngas um.

Im Gegensatz zu dem gasförmigen Brennstoff kann jedoch beim flüssigen Brennstoff nicht nur die gesamte Vergasungsgasmenge der 2. Stufe zugeleitet, sondern ein Teilstrom in die Ringkammer der 1. Stufe zurückgeleitet werden.

Für den Startvorgang bis zur Bildung des Vergasungsgases werden kleine Teilmengen des flüssigen Brennstoffes in die Ringkammer gegeben.

Zur Schonung des Katalysators der 2. Stufe wird ca. die Hälfte des Vergasungsgases (30 bis 90%) mit der gesamten Verbrennungsluftmenge der 2. Stufe in einer Ringkammer verbrannt und durch die Wasserummantelung dieser Ringkammer zum Teil gekühlt. Durch die geringe Oberfläche der Ringkammer entsteht hier eine Abkühlung auf ca. 1000°C (800 bis 1100°C), so daß im Kopf der Kammer unter Zumischung der restlichen Vergasungsgasmenge eine ca. 600°C heiße Gemischmenge entsteht, die in dem nachfolgenden Katalysator zu einem sauberen Abgas mit geringem Luftüberschuß umgesetzt wird.

Der nachfolgende Wärmetauscher sorgt für die fast vollständige Wärmeabgabe des im Abgas enthaltenen Wärmeinhaltes an das in den Rohren befindliche Heizmedium, beispielsweise Brauchwasser oder Wasser des Heizkreislaufes. Die fast vollständige Wärmeabgabe wird dadurch begünstigt, daß durch Verbrennung des Gases im Katalysator kein Flammenvolumen und keine rußhaltigen Nebenprodukte entstehen, die den Wärmeübergang an die Rohre verschlechtern.

Die erfindungsgemäße Vorrichtung besteht aus den mit Lochplatten abgeschlossenen Mischköpfen der beiden Stufen mit den Gaseinlässen im oberen Teil des Kopfes und den Gasauslässen durch die Lochplatten, aus den gekühlten Ringkammern mit den Gemischeinlässen und Zündvorrichtungen mit im Zentrum liegenden Katalysator und den nachfolgenden Wärmetauschern.

Die Vorrichtunt beinhaltet die Gasüberleitungen aus der 1. Stufe mit einem Einlaß in die Ringkammer der 2. Stufe und eine Einleitung in den Mischkopf.

Weitere Merkmale, Einzelheiten und Vorteile der Erfindung gehen aus den Unteransprüchen sowie der nachfolgenden Beschreibung bevorzugter Ausführungsformen der Erfindung anhand der Zeichnung hervor. Dabei zeigen jeweils in schematischer Darstellung:
Fig. 1 eine erfindungsgemäße Verbrennungseinheit in zweifacher, hintereinandergeschalteter Ausführung,
Fig. 2 eine Verbrennungseinheit in einfacher Ausführung,
Fig. 3 eine Verbrennungseinheit in einfacher Ausführung, die zum Anschluß an die Verbrennungseinheit gemäß Fig. 2 geeignet ist,
Fig. 4 eine axiale Ansicht sowie eine querschnittliche Ansicht eines Wärmetauschers und
Fig. 5 ein Wärmezeugersystem mit mehreren erfindungsgemäßen Verbrennungseinheiten.

Mit 101 ist die erste Leitung für den Eintritt des Gas-Luft-Gemisches der 1. Stufe bezeichnet, der den mit der Verbrennungsluft der 1. Stufe vermischten Brenngasstrom in die ringförmige Brennkammer 103 der 1. Stufe einläßt. Gezündet wird dieser Brenngas-Luft-Strom durch die Zündeinrichtung, beispielsweise eine Zündkerze 102.

Das heiße verbrannte Gas streicht auf dem Weg nach oben durch die Brennkammer 103 an der mediumgekühlten Außenwand 125 entlang und wird dadurch abgekühlt.

Das so teilgekühlte Abgas gelangt an den Kopf der Brennkammer 103, wo die restliche Brenngasmenge zu dem heißen Rauchgas zugemischt wird. Vorteilhaft hierzu ist die Verwendung eines Mischspaltes 105, der durch die Lochplatte 106 und die obere Begrenzung der katalytischen Reaktionskammer 107 gebildet wird. Das heiße Rauchgas saugt in diesem Spalt die restliche Brenngasmenge zu, die in die Gaskammer 108 von oben durch die Lochplatte 106 eingeleitet wird.

Die Mischung der Komponenten wird durch die Einleitungsöffnung 109 und den vor dem Katalysator liegenden kammerartigen Mischraum 110 verbessert, so daß das heiße Gemisch bei Einleitung in den Katalysator 111 der katalytischen Reaktionskammer 107 eine homogene Konzentrationsverteilung besitzt. Diese ist deshalb notwendig, da der Katalysator 111 aus einer Katalysatorwabe bestehen kann, die die Mischung der Gase im Katalysator verhindert. Der Katalysator 111 ist durch eine Isolationsmatte 112 in dem Gehäuse 113 eingespannt und thermisch isoliert, so daß die aktive Substanz des Katalysators 111 durch die höheren Temperaturen in der um den Katalysator liegende Brennkammer 103 geschützt bleibt.

Nach dem Katalysator 111 ist der Wärmetauscher 114 angeordnet, der das entstandene Spaltgas auf eine Temperatur über der Taupunkttemperatur abkühlt.

Das aus dem Wärmetauscher 114 in die Leitung 115 abgeleitete Spaltgas gelangt durch die Leitung 116 zusammen mit der Verbrennungsluft der 2. Stufe in die kanalartige und ringförmige Brennkammer 117 der 2. Stufe.

Dort befindet sich auch die Zündeinrichtung 118, die das Gemisch der Brennkammer 117 zündet.

Die Verbrennung der Spaltgasmenge der Ringkammer ist dabei stark überstöchiometrisch, d.h. die Luftmenge reicht zu einer vollständigen Verbrennung des Gases reichlich aus.

Am oberen Ende der Ringkammer befindet sich die Gaskammer 119, die mit der Lochplatte 120 und der oberen Abdeckplatte der weiteren katalytischen Reaktionskammer 121 den Mischraum des Rauchgases der Brennkammer und der restlichen Spaltgasmenge bildet. Diese Teilmenge des Spaltgases wird durch die Leitung 122 in die Gaskammer 119 eingeleitet.

Die Mischung des Rauchgases mit Luftüberschuß und des Spaltgases ermöglicht in dem nachfolgenden Katalysator 123 eine Umsetzung des Gases in ein schwach überstöchiometrisches Rauchgas, aus dem sich die Wärme recht effektiv gewinnen läßt.

Dieses geschieht in dem nachfolgenden Wärmetauscher 124, der eine möglichst vollständige Abkühlung des Rauchgases ermöglicht.

Fig. 2 zeigt einen weiteren erfindungsgemäßen Aufbau des Spaltgaserzeugungsteils. Mit 201 ist der Grundkörper bezeichnet, der die Vorrichtung für die Zündeinrichtung 204 und für Einspritzdüse 202 enthält, die den Brennstoff diskontinuierlich und geregelt einspritzt. Mit 203 ist der Flammenraum der Brennkammer 211 bezeichnet, wo sich durch die Reflektion eines Teiles des Öles, der Vermischung mit der Vergasungsluft, Entzündung durch die Zündeinrichtung 204 die Flamme bildet, die durch die umgebenden wassergekühlten Außenwände 205 gekühlt wird. Ein Teil der Vergasungsluft wird durch eine kleine Bohrung 206, die mit einem Luftfilter 207 versehen ist, direkt in die Nähe der Zündeinrichtung 204 geleitet. Die Kühlung des Grundkörpers 201 erfolgt derart, daß die benötigte Vergasungsluft durch die Einlaßöffnung 208 der Abdeckhaube 209 gesaugt wird, um dann an der Oberfläche des Grundkörpers 201 vorbeizustreichen und durch den Auslaß 210 in den Fuß der Brennkammer 211 unterhalb der Flammensperre 212 zu gelangen.

Die im Flammenraum 203 entstehenden heißen Rauchgase vermischen sich mit dem unverbrannten Öl, welches nicht von der Speicherplatte 213 mit der Bohrung 214 reflektiert wurde. Das Gemisch tritt in den Katalysator 215 ein, der aus einem oder mehreren Katalysatorblöcken besteht. Dort setzt sich das Gemisch aus heißem Rauchgas und Öldampf zu einem Spaltgas, bestehend im wesentlichen aus CH4, CO, H2 und den Abgaskomponenten, um.

Die heißen Spaltgase werden in einem nachfolgenden Wärmetauscher (in Fig. 2 nicht gezeichnet) abgekühlt und mit Luft vermischt in der 2. Stufe entsprechend dem Inhalt der älteren nationalen DE-Anmeldung P 35 03 413.0 zu Rauchgas umgesetzt.

Fig. 3 zeigt den erfindungsgemäßen Aufbau des Verbrennungsteils. Mit 320 ist die Grundplatte bezeichnet, durch deren Einlaß 321 ein Teil des Spaltgases in den Brennraum 322 strömen kann. Durch die Drosseleinrichtung 323 strömt die Verbrennungsluft hin zur Auslaßöffnung 324 und kühlt dabei die Grundplatte 320. Die so vorgewärmte Luft vermischt sich bei 325 mit dem restlichen Spaltgas. Dieses Gemisch wird mit der Zündeinrichtung 326 gezündet. Die Flamme kühlt sich an der umgebenden wassergekühlten Wandfläche 327 ab. Im Brennraum 322 vermischen sich die Abgase mit dem Spaltgas aus 321. In dem Katalysatorsystem 328, das aus einem oder mehreren Katalysatorblöcken bestehen kann, erfolgt die Oxidation mit den restlichen Spaltgasprodukten zu Abgas.

Fig. 4 zeigt den Aufbau eines Wärmetauscherelementes. Durch die in der Grundplatte 30 befestigten Rohre 31 strömt das Spalt-, bzw. Abgas und erwärmt dabei mantelseitig das Kühlwasser, das bei 32 ein- und bei 33 wieder austritt. Durch den runden Außenzylinder des Wärmetauschers 34 ist ein erhöhter Wasserdruck bei dünnen Wandstärken möglich.

Bei den Wärmetauschern hat sich gezeigt, daß es zweckmäßig ist, Geradrohrwärmetauscher einzusetzen, die in 3 oder 4 Blöcken hintereinander die Spaltgaskühlung, die Abgasvorkühlung, die Abgasnachkühlung und die Kondensation der Rauchgasfeuchtigkeit bewirken und damit das Heizwasser im Gegenstrom aufheizen.

Fig. 5 zeigt den Aufbau und den Strömungsverlauf der einzelnen Stoffströme. Mit 40 ist der Spaltgaserzeugungssteil und mit 41 der Verbrennungsteil symbolisiert. 42 bezeichnet den Spaltgaswärmetauscher in der Form, wie er in Fig. 4 dargestellt ist. 43 bezeichnet das Wärmetauschersystem, bestehend aus einem oder mehreren Wärmetauscherelementen gleicher Bauart, wie sie in Fig. 4 dargestellt wurden.

Das Heizöl für die Wärme- und Spaltgasgewinnung wird bei 44 eingespritzt. Die Luft für die partielle Verbrennung tritt bei 45 in die Abdeckhaube ein, verläßt sie bei 46 und wird dann unterhalb der Flammensperre bei 47 in den Ringraum geleitet. Bei 48 verläßt das Spaltgas den Spaltgaserzeugungsteil 40 und wird im Wärmetauscher 42 abgekühlt. Ein Teil des Spaltgases verläßt bei 49 den Leerzug 50, um über ein Regelorgan 51 bei 53 in den Kopf des Verbrennungsteils 41 geleitet zu werden. Bei 58 wird der restliche Teil des Spaltgases abgezweigt, bei 59 mit der Luft vermischt; die bei 60 über das Drosselorgan 61 in die Abdeckhaube ein- und bei 62 wieder austritt. Die heißen Abgase verlassen bei 54 den Verbrennungsteil 41, werden im Wärmetauschersystem 43 abgekühlt und verlassen bei 55 die erfindungsgemäße Vorrichtung. Das Gebläse 56 erzeugt in der Vorrichtung den widerstandsbedingten Unterdruck und saugt somit alle Gase durch die Vorrichtung und schickt sie in den Kamin 57.

Das kalte Wasser tritt bei 63 in das Wärmetauschersystem 43 ein, gelangt über die Rohrverbindung 64 in den Spaltgaswärmetauscher 42, den es bei 65 wieder verläßt. Bei 66 tritt das Wasser in den Fuß des Ringspaltes des Spaltgaserzeugungsteils 40 ein und wird an dessen Kopf über die Rohrverbindung 67 in den Ringspalt des Verbrennungsteils 41 geleitet. Auf seine Brauchtemperatur erwärmt verläßt das warme Wasser bei 68 die erfindungsgemäße Vorrichtung, um über die Leitung 69 an die einzelnen Verbraucher weitergeleitet zu werden. Ausführungsbeispiele

Das erste Ausführungsbeispiel (Fig. 1) beschreibt den Temperatur- und Volumenstromverlauf einer stickoxidfreien Verbrennung von Erdgas bei einer thermischen Leistung von 100 kW.

Die Angaben der Volumenströme beziehen sich auf den Normzustand (0°C, 760 Torr).

Über die erste Leitung 101 (Fig. 1) strömen tangential 0,013267 m³/s Luft und 0,001393 m³/2 CH4 in die Brennkammer 103 der 1. Stufe gem. Fig. 1 und werden dort mit der Zündkerze 102 gezündet. Das Gasgemisch verbrennt im Fuß der Brenkammer 103 bei einer Temperatur von ca. 2060°C zu 0,01466 m³/s Rauchgas.

Durch eine möglicherweise eingelegte Spirale aus hitzebeständigem Material wird der Abgasstrahl gezwungen, sich ca. 3 mal auf dem Weg in den Ringkammerkopf um den Katalysator 111 zu winden.

Die Abgase streichen an der wassergekühlten Außenwand 125 entlang und kühlen sich dabei auf ca. 1600°C ab.

Beim Eintritt in den Mischspalt 105 beschleunigen die Abgase und erzeugen einen Unterdruck, der bewirkt, daß von der Gaskammer 108 über die Lochplatte 106 eine Methanmenge von 0,001393 m³/s angesaugt wird.

Durch die Einleitungsöffnung 109 und den Mischraum 110 gelangt das nun homogen durchmischte Gas durch den Katalysator 111, wo es in endothermen Prozessen zu 0,01884 m³/s Spaltgas reagiert. Vor dem Eintritt in den Wärmetauscher 114 der 1. Stufe hat das Vergasungsgas eine Temperatur von 886°C, am Austritt eine Temperatur von ca. 130°C.

Über die Leitung 115 verläßt das Spaltgas die 1. Verbrennungsstufe.

Durch die Leitung 116 strömen 0,01413 m³/s Spaltgas und 0,013267 m³/s Luft tangential in den Ringkanal der 2. Stufe und werden dort mit der Zündeinrichtung 118 gezündet. Das Gasgemisch verbrennt am Fuß der Brennkammer 117 der 2. Stufe bei einer Temperatur von 1280°C zu 0,02531 m'/s Rauchgas.

Auf dem Weg in den Kopf dieser Brennkammer 117 zirkuliert das Gas mit Hilfe einer hitzebeständigen Spirale ca. 3 mal um den Katalysator 123 und kühlt dabei an der wassergekühlten Außenwand 126 auf ca. 1060°C ab.

In der Mischzone werden dem Rauchgas über die Leitung 122 der Gaskammer 119 und der Lochplatte 120 die restliche Spaltgasmenge von 0,00471 m³/s zugeführt, über die Einströmöffnung und die Mischkammer homogen vermischt und dem Katalysator zugeleitet.

In exothermen Prozessen wird die Rauchgas-/ Spaltgasmischung in 0,02932 m³/s Rauchgas umgesetzt.

Vor dem Eintritt in den Wärmetauscher 124 der 2. Verbrennungsstufe besitzt das Rauchgas eine Temperatur von 1260°C. Im Wärmetauscher 124 wird es auf ca. 45°C abgekühlt und verläßt über die Leitung 127 stickoxidfrei die 2. Verbrennungsstufe.

In dem zweiten Ausführungsbeispiel werden Besonderheiten des erfindungsgemäßen Verfahrens näher erläutert:

Die Energie eines Heizölstromes von 0,00046 kg/s, was einem äquivalenten Energiepotential von 20 kW entspricht, soll stickoxidfrei umgesetzt und zur Erwärmung von Wasser auf 90°C eingesetzt werden.

20-grädige Luft strömt mit einem Volumenstrom von 9,59 m3iN/h über die Abdeckplatte des Spaltgaserzeugungsteils und erwärmt sich dabei um ca. 5°C. Durch eine Rohrverbindung wird sie danach in den Fuß oberhalb der Flammensperre in den Ringspalt des Spaltgaserzeugungsteils geleitet. Oberhalb der Flammensperre verbrennt der Luftsauerstoff mit einem Teil des eingespritzten Öles bei einer durchschnittlichen Temperatur von 1900°C. Das dabei entstandene Abgas von 10,39 m3iN/h verbindet sich mit dem restlichen Öl im Katalysatorsystem unter Wärmeabgabe in 12,98 m3iN/h Spaltgas bei einer durchschnittlichen Temperatur von 955°C. Im nachfolgenden Wärmetauscher wird das Spaltgas auf 100°C abgekühlt.

Der 100-grädige Spaltgasstrom (12,98 m3iN/h) wird in der Verbrennungsstufe so aufgeteilt, daß 9,73 m3iN/h in den Fuß des Ringspaltes und 3,25 m3iN/h in den Kopf geleitet werden. Die für die Verbrennung benötigte Luftmenge von 9,59 m3iN/h strömt über die Abdeckplatte des Verbrennungskopfes, erwärmt sich dabei um ca. 3°C, wird mit dem Spaltgasstrom, der in den Fuß des Ringspaltes geleitet wird, vermischt und gezündet. Bei ca. 1350°C verbrennt das Gasgemisch zu 17,82 m3iN/h Abgas. Unter Wärmeabgabe gelangt es in den Brennkammerkopf und wird hier mit dem restlichen Spaltgas gemischt. Im anschließenden Katalysatorsystem oxidiert der noch freie Sauerstoff aus dem Abgasstrom mit den Komponenten des Spaltgases zu insgesamt 20,55 m3iN/h Abgas. Im nachfolgenden Wärmetauschersystem wird das Abgas unter Auskondensation auf ca. 43°C abgekühlt.

Durch den beschriebenen Vergasungs-Nerbrennungsprozeß werden in der Vergasungsstufe ca. 35% und in der Verbrennungsstufe ca. 65% der im Heizöl steckenden Energie freigeseetzt. Für den Wärmeabbau spielen dabei die wassergekühlten Wände der Vergasungs- und Verbrennungsstufe eine wichtige Rolle, da sie zusammen ca. 20% der fühlbaren Wärme ins Wasser ableiten.

Nachfolgend wird ein drittes Ausführungsbeispiel der Vorrichtung anhand von Fig. 1 beschrieben.

Das CH4-/Luftgemisch strömt tangential durch die erste Leitung 101 in einen ca. 5-30 mm breiten und ca. 150-300 mm hohen Ringkanal 103, in dem es im Fuß mit einer Zündkerze 102 gezündet wird. Das Rauchgas strömt dann unter Abkühlung in den Kopf des Ringkanals 103.

Im ca. 4-15 mm breiten Ringspalt 105 vermischt sich das Rauchgas mit dem über eine Lochplatte 106 restlich zugeführten CH4, gelangt danach durch die Einleitungsöffnung 109 in den Mischraum 110 und durchströmt darauffolgend den Katalysator 111. Sowohl der Mischraum 109 als auch der Katalysator 111 haben einen Durchmesser von 100-150 mm.

Der Wärmetauscher 114 der 1. Verbrennungsstufe besteht im Bereich der Gastemperaturen von über 700°C aus Glattrohren, im darunterliegenden Temperaturbereich aus Rippenrohren.

Durch die Katalysatorwabe wird die Ausbildung der Flammenlänge sehr kurz gehalten, so daß auf einen leeren Flammen-/Strahlraum verzichtet und somit die erste Lage Glattrohre schon ca. 10 mm hinter dem Katalysator eingebaut werden kann.

Durch den Einbau mehrerer Gaszüge wird konstruktiv bewirkt, daß das Spaltgas sich im Geschwindigkeitsbereich von w(o)=1-2 m/s befindet.

In der 2. Verbrennungsstufe wird ein Teilstrom des Spaltgases abgezweigt, mit Luft vermischt und im Fuß des 5-30 mm breiten und ca. 150-300 mm hohen Ringkanals geleitet und gezündet.

Die ersten Gaszuströmleitungen 101 (1. Stufe) und 116 (2. Stufe) sind jeweils mit Flammensperren ausgerüstet.

Der Strömungs- und Mischungsweg des Gases in der 2. Verbrennungsstufe ist identisch mit dem in der 1. Verbrennungsstufe. Ebenfalls wird die Dimensionierung der ring- bzw. spaltförmigen Brennkammer, der Zumischung vom restlichen Spaltgas, die Vermischungseinrichtung und des Katalysators in etwa identisch mit der der 1. Verbrennungsstufe gehalten.

Die Auslegungskriterien für den Wärmetauscher 124 der zweiten Stufe sind die gleichen wie für den Wärmetauscher 114 der ersten Stufe, d.h. im Bereich der Gastemperaturen über 700°C Glattrohre, danach Rippenrohre.

Konstruktiv wird ebenfalls der Einbau von mehreren Gaszügen zwecks Aufrechterhaltung einr angemessenen Gasgeschwindigkeit vorgesehen.

Die katalytische Verbrennung und die damit verbundene kurze Flammenlänge gestatten auch hier die 1. Glattrohrlage ca. 10 mm hinter dem Katalysator einzubauen.

### Viertes Ausführungsbeispiel der Vorrichtung

Die Luft für die Vergasungsstufe durchströmt die Abdeckhaube, die einen Durchmesser von 150 mm hat, und gelangt durch ein Rohr, NW 40, in den Fuß des Ringspaltes mit einem äußeren Durchmesser von 169 mm und einem inneren Durchmesser von 152 mm. Von hier aus passiert die Luft die Flammensperre, die ca. 40% der freien Ringraumfläche mit ihren Bohrungen offenhält.

Im Flammenraum verbrennt ein Teil des Öles, der restliche Teil mit dem Abgas in das Katalysatorsystem, das aus drei einzelnen Katalysatorblöcken zu je 30 mm Tiefe und 100 mm Durchmesser besteht. Die Begrenzung zum Flammenraum bildet eine Speicherplatte, die 50% des Öles beim Auftreffen in den Flammenraum reflektiert, die anderen 50% aber durch eine feine Bohrung von ca. 1 mm durchläßt. Die äußeren Maße dieser Speicherplatte entsprechen denen eines Katalysatorblockes.

Nach dem Katalysatorsystem durchströmt das Spaltgas einen Kühler von 159 mm Durchmesser und einer Länge von 230 mm, wobei mantelseitig das aufzuwärmende Wasser, rohrseitig das Gas durch 121 Rohre, NW 10, strömt.

Nach dem Wärmetauscher strömt das Gas von unten nach oben durch einen Leerzug mit den Maßen 200 x 180. Am Ende dieses Zuges wird durch ein Rohr NW 40 ein Teil des Spaltgases, geregelt durch eine Absperrklappe, in den Kopf des Verbrennungstseils geleitet. Ebenfalls durch ein Rohr NW 40 wird das restliche Spaltgas am Leerzugende entnommen, mit der Luft, die über die Abdeckhaube angesaugt wird, vermischt, gezündet und in den Ringspalt des Verbrennungsteils, der die gleichen Abmessungen wie der des Spaltgaserzeugungsteils hat, geleitet. Im Brennraum erfolgt die Mischung mit dem Spaltgas und die Umsetzung zu Abgas im Katalysatorsystem, das identisch dem des Spaltgaserzeugungsteils aufgebaut ist. Lediglich die Speicherplatte ist hier durch einen zusätzlichen Katalysatorblock ersetzt.

In einem Wärmetauschersystem wird das Abgas abgekühlt. Dieses System besteht aus drei Einzelwärmetauscher, die jeweils die gleichen Abmessungen und den gleichen Aufbau haben wie der Wärmetauscher der Spaltgasabkühlung. Der Wärmetausch selbst erfolgt im Gegenstrom. über ein Rohr NW 40 werden die Abgase über ein Gebläse, das einen Unterdruck von 50 mmWS erzeugt, abgesaugt und in den Kamin geleitet.

### Bezugszeichen-Liste (Fig. 1)

101 - (Gemischeintritt) erste Leitung
102 - Zündeinrichtung, Zündkerze
103 - (Ringkammer) ringförmige Brennkammer
104 - nicht besetzt
105 - Mischspalt
106 - Lochplatte
107 - (Katalysatorkammer) katalytische Reaktionskammer
108 - Gaskammer
109 - Einleitungsöffnung
110 - (Mischkammer) kammerartiger Mischraum
111 - Katalysator
112 - Isolationsmatte
113 - Gehäuse
114 - Wärmetauscher
115 - Spaltgas-Leitung
116 - Leitung
117 - (Ringkammer der zweiten Stufe) Brennkammer
118 - Zündeinrichtung
119 - Gaskammer
120 - Lochplatte
121 - Mischzone
122 - Leitung
123 - Katalysator
124 - Wärmetauscher der 2. Stufe
125 - Außenwand
126 - Außenwand der 2. Stufe
127 - Leitung

### Bezugszeichen-Liste (Fig. 2)

200 - erste Leitung
201 - Grundkörper
202 - Einspritzdüse
203 - Flammenraum
204 - Zündeinrichtung
205 - Wand
206 - Bohrung
207 - Luftfilter
208 - Einlaßöffnung (zweite Leitung)
209 - Abdeckhaube
210 - Auslaß
211 - Brennkammer
212 - Flammensperre
213 - Speicherplatte
214 - Bohrung
215 - Katalysator

### Bezugszeichen-Liste (Fig. 3)

320 - Grundplatte
321 - Einlaß
322 - Brennraum
323 - Drosseleinrichtung
324 - Auslaßöffnung
325 - Mischraum
326 - Zündeinrichtung
327 - Wandfläche
328 - Katalysatorsystem

## Patentansprüche

1. Verbrennungseinheit für flüssige und/oder gasförmige Brennstoffe mit Luft in einem Wärmeerzeuger, mit einer Brennkammer (103, 203, 211), in welche ein Brennstoff-/Luftgemisch über eine erste Leitung (101, 200) geführt wird, mit einer Zündeinrichtung (102, 204) für das Brennstoff-/Luftgemisch zur Bildung eines heißen Verbrennungsgases, mit einer gekühlten Außenwand (125, 205) der Brennkammer (103, 203, 211) zur Kühlung des Verbrennungsgases, mit einem Mischraum (110) innerhalb der Brennkammer (103, 203, 211), um die gekühlten Verbrennungsgase mit zusätzlichem Brennstoff über eine zweite Leitung (122, 206) zu mischen, mit einer nachgeschalteten katalytischen Reaktionskammer (107, 215) für die Reaktion mit den gekühlten und mit dem zusätzlichen Brennstoff gemischten Verbrennungsgasen, und mit einem der katalytischen Reaktionskammer (107, 215) nachgeschalteten Wärmetauscher (114).

2. Verbrennungseinheit nach Anspruch 1, mit einer aus dem Wärmetauscher führenden Leitung (115) für Spaltgas, die mit der ersten und zweiten Leitung (116, 122) einer nachgeschalteten gleichartigen Verbrennungseinheit verbunden ist (Fig. 1

3. Verbrennungseinheit nach Anspruch 1 oder 2, dadurch gekennzeichnet, daß die katalytische Reaktionskammer (107, 215) eine Mehrzahl hintereinandergeschalteter Katalysatorblöcke aufweist.

4. Verbrennungseinheit nach einem der Ansprüche 1-3, bei der die Brennkammer (103) im wesentlichen als die Katalysatorblöcke (111) umgebende Ringkammer ausgebildet ist.

5. Verbrennungseinheit nach einem der Ansprüche 1-4, bei der die erste Leitung (101) zur Mischung des Brennstoffes mit Luft in einem überstöchiometrischen Verhältnis ausgebildet und der Mischraum (110) unmittelbar im Eintrittsbereich (109) zur katalytischen Reaktionskammer (107) angeordnet ist.

6. Verbrennungseinheit nach einem der Ansprüche 1-5, bei der der Mischraum (110) zur Mischung des teilweise gekühlten Verbrennungsgases mit zusätzlichem Brennstoff mittels einer Lochplatte (106, 120) und einer Katalysator-Abdeckplatte, welche am oberen Ende in der Brennkammer (103) angeordnet sind, gebildet ist.

7. Verbrennungseinheit nach einem der Ansprüche 1-6, bei der dem Mischraum (110) und der katalytischen Reaktionskammer (107) eine Verwirbelungskammer zwischengeschaltet ist.

8. Verbrennungseinheit nach Anspruch 3 und einem der Ansprüche 1, 2, 4-7, bei der die Katalysatorblöcke (111, 215) jeweils aus einem isolierten, wabenförmigen Block gebildet sind, welcher innerhalb einer zylindrischen Katalysatorkammer (107) gehaltert ist, in der Art, wie er fü die Abgasentgiftung von Verbrennungsmotoren geeignet ist.

9. Verbrennungseinheit nach einem der Ansprüche 1-8, bei der in der Brennkammer (103, 203, 211) ein Öleinspritzventil bzw. -düse (202) angeordnet ist, welchem eine poröse Platte (213) gegenüberliegt, die bei Aufspritzen des Öles 20 bis 50 % davon in den Brennraum reflektiert.

10. Verbrennungseinheit nach Anspruch 9, bei der die poröse Platte eine Bohrung (214) besitzt.

11. Verbrennungseinheit nach Anspruch 9 oder 10, bei der der porösen Platte (213) eine oder mehrere Katalysatorplatten nachgeschaltet sind.

12. Verbrennungseinheit nach einem der Ansprüche 1-11, bei der der Wärmeaustauscher mit geraden Rohren bzw. als Geradrohrwärmetauscher ausgebildet ist.

## Revendications

1. Ensemble de combustion de combustibles liquides et/ou gazeux avec de l'air dans un générateur de chaleur, comportant une chambre de combustion (103, 203, 211) dans laquelle un mélange combustible/air est introduit par un premier conduit (101, 200), un dispositif d'allumage (102, 204) destiné au mélange combustible/air pour former un gaz de combustion chaud, une paroi extérieure refroidie (125, 205) de la chambre de combustion (103,203,211) pour refroidir le gaz de combustion, un espace de mélange (110) à l'intérieur de la chambre de combustion (103,203, 211) pour mélanger les gaz de combustion refroidis avec un combustible additionnel par un deuxième conduit (122, 206), une chambre de réaction catalytique monté en aval (107, 215) pour la réaction avec les gaz de combustion refroidie et mélangés au combustible additionnel, et un échangeur de chaleur (114) monté en aval de la chambre de combustion catalytique (107, 215).

2. Ensemble de combustion selon la revendication 1, comportant un conduit (115) de gaz de craquage provenant de l'échangeur de chaleur, qui est relié au premier et au deuxième conduits (116, 122) d'un ensemble de combustion de même type monté en aval (Fig. 1).

3. Ensemble de combustion selon la revendication 1 ou 2, caractérisé en ce que la chambre de réaction catalytique (107, 215) comporte plusieurs blocs de catalyseurs montés en aval l'un derrière l'autre.

4. Ensemble de combustion selon l'une des revendications 1 à 3, dans lequel la chambre de combustion (103) est sensiblement réalisée sous forme de chambre annulaire entourant les blocs de catalyseurs (111).

5. Ensemble de combustion selon l'une des revendications 1 à 4, dans lequel le premier conduit (101) est constitué pour le mélange du combustible avec l'air selon un rapport supérieur au rapport stoechiométrique, et dans lequel l'espace de mélange (110) est disposé immédiatement dans la zone d'entrée (109) de la chambre de réaction catalytique (107).

6. Ensemble de combustion selon l'une des revendications 1 à 5, dans lequel l'espace de mélange (110) destiné au mélange du gaz de combustion partiellement refroidi avec un combustible additionnel est constitué d'une plaque à trous (106, 120) et d'une plaque de recouvrement de catalyseurs, qui sont disposées dans la chambre de combustion (103) à l'extrémité supérieure de celle-ci.

7. Ensemble de combustion selon l'une des revendications 1 à 6, dans lequel une chambre à turbulence est montée entre l'espace de mélange (110) et la chambre de réaction catalytique (107).

8. Ensemble de combustion selon la revendication 3 et l'une des revendications 1, 2, 4 à 7, dans lequel les blocs de catalyseurs (111, 215) sont respectivement constitués d'un bloc isolé, en nid d'abeilles, qui est maintenu à l'intérieur d'une chambre cylindrique de catalyseurs (107), de façon à être approprié à la détoxication de gaz d'échappement de moteurs à combustion.

9. Ensemble de combustion selon l'une des revendications 1 à 8, dans lequel est disposée, dans la chambre de combustion (103, 203, 211), une valve ou une buse (202) d'injection d'huile, à la face de laquelle se trouve une plaque poreuse (213) qui, lors de l'injection de l'huile, en réfléchit 20 à 50% dans l'espace de combustion.

10. Ensemble de combustion selon la revendication 9, dans lequel la plaque poreuse possède un perçage (214).

11. Ensemble de combustion selon la revendication 9' ou 10, dans lequel une ou plusieurs plaques de catalyseurs sont montées en aval de la plaque poreuse (213).

12. Ensemble de combustion selon l'une des revendications 1 à 11, dans lequel l'échangeur de chaleur est constitué de tubes droits, est réalisé sous forme d'échangeur de chaleur à tubes droits.

## Claims

1. Combustion unit for liquid and/or gaseous fuels with air in a heat generator. having a combustion chamber (103, 203, 211), into which a fuel/air mixture is fed via a first duct (101, 200), having an ignition device (102, 204) for the fuel/ air mixture to form a hot combustion gas, having a cooled outer wall (125, 205) of the combustion chamber (103, 203, 211) for cooling the combustion gas, having a mixing chamber (110) inside the combustion chamber (103, 203, 211) for mixing the cooled combustion gases with additional fuel via a second duct (122, 206), having a catalytic reaction chamber (107, 215) connected in series for the reaction with the cooled combustion gases mixed with additional fuel, and having a heat exchanger (114) connected in series to the catalytic reaction chamber (107, 215).

2. Combustion unit according to claim 1, having a duct (115) for cracked gas, which duct is connected to the first and second ducts (116, 122) of a similar combustion unit connected in series (Fig. 1).

3. Combustion unit according to claim 1 or 2, characterised in that the catalytic reaction chamber (107, 215) has a plurality of catalyser blocks connected in series.

4. Combustion unit according to one of claims 1-3 wherein the combustion chamber (103) is formed substantially as the annular chamber surrounding the catalyser blocks (111).

5. Combustion unit according to one of claims 1-4, wherein the first duct (101) is formed for mixing the fuel with air in an over-stoichiometric ratio and the mixing chamber (110) is located immediately in the inlet region (109) to the catalytic reaction chamber (107).

6. Combustion unit according to one of claims 1-5, wherein the mixing chamber (110) is formed for mixing the partly cooled combustion gas with additional fuel by means of a perforated panel (106, 120) and a catalyser cover plate, which are mounted on the upper end in the combustion chamber (103).

7. Combustion unit according to one of claims 1-6, wherein a vortex chamber is interposed between the mixing chamber (110) and the catalytic reaction chamber (107).

8. Combustion unit according to claim 3 and one of claims 1, 2, and 4-7, wherein the catalyser blocks (111, 215) are each composed of an insulated, honeycomb-shaped block, which is mounted inside a cylindrical catalyser chamber (107), in such a manner as to be suitable for detoxifying exhaust fumes from combustion motors.

9. Combustion unit according to one of claims 1-8, wherein an oil injection valve or nozzle (202) is mounted in the combustion chamber (103, 203, 211), opposite which is a porous panel (213), which reflects 20 to 50% of the oil sprayed on to it into the combustion chamber.

10. Combustion unit according to claim 9, wherein the porous panel has a bore (214).

11. Combustion unit according to claim 9 or 10, wherein one or more catalyser panels are connected in series to the porous panel (213).

12. Combustion unit according to one of claims 1-11, wherein the heat exchanger is formed with straight tubes or as a straight tube heat exchanger.
